# EUROPÄISCHE PATENTANMELDUNG

(11) **EP 0 582 280 A1**
(43) Veröffentlichungstag der Anmeldung: **09.02.1994**
(21) Anmeldenummer: 93112457.2
(22) Anmeldetag: 04.08.1993
(51) Int. Cl.: B66C 3/02

(54) **Greifer mit Presseinrichtung**

(30) Priorität: 07.08.1992 DE 4226178
(71) Anmelder: Kibler, Kurt, D-88339 Bad Waldsee (DE)
(72) Erfinder: Kibler, Kurt, D-88339 Bad Waldsee (DE)
(74) Vertreter: Patentanwälte Eisele, Otten & Roth

(57) **Zusammenfassung**

Es wird ein Greifer mit einer oder mehreren Greiferschalen (1) zum Fördern eines Gemisches aus Flüssigkeit und festen Stoffen vorgeschlagen. Um die Feststoffe von der Flüssigkeit zu trennen, werden in die Greiferschalen (1) Filter (2) eingebaut, durch die nach dem Anheben des gefüllten Greifers die Flüssigkeit auslaufen kann.

## Beschreibung

Der erfindungsgemäße Greifer kann überall eingesetzt werden, wo aus einem Gemisch aus Flüssigkeit und Feststoffen Teile mit einem hohen Feststoffanteil entnommen werden sollen. So soll beispielsweise aus Klärschlammgruben Schlamm mit hohem Trockensubstanzanteil entnommen werden, oder in der Nahrungsmittelindustrie beispielsweise Sauerkraut aus Gärbottichen genommen werden.

Der erfindungsgemäße Greifer kann aus einer odere mehreren Greiferschalen herkömmlicher Bauart bestehen. Er wird durch eine Fördereinrichtung, beispielsweise einen Kran, bewegt. Der Schließmechanismus kann in bekannter Weise durch Seilzug, Hydraulikzylinder oder Gewindespindel betätigt werden.

Um aufgabengemäß Feststoffe von der Flüssigkeit zu trennen, werden erfindungsgemäß in die Greiferschalen Filter eingebaut, durch die nach dem Anheben des gefüllten Greifers die Flüssigkeit auslaufen kann. Die Filter werden zweckmäßigerweise austauschbar angeordnet, so daß bei unterschiedlichen Anforderungen, jeweils Filter entsprechender Feinheit verwendet werden.

Die Separierung von Feststoffen und Flüssigkeit kann erfindungsgemäß verbessert werden durch den Einbau einer Presseinrichtung, die beispielsweise durch einen Hydraulikzylinder oder eine Spindel betätigt werden kann.

Der erfindungsgemäße Greifer ist nachstehend am Beispiel eines hydraulisch betätigten Zweischalengreifers mit kreisförmigem Querschnitt dargestellt und beschrieben.

Die beiden Greiferschalen 1 mit den Filtern 2 sind um die Achsen 3 drehbar. An den Enden 5 der Hebel 4 sind die Koblenstange 7 beziehungsweise der Zylinder 6 angelenkt. Durch das Aus- beziehungsweise Einfahren der Kolbenstange 7 wird der Greifer geöffnet, beziehungsweise geschlossen. Am Greifer ist der Presszylinder 8 befestigt, der über die Kolbenstange 9 den Presskolben 10 bewegt.

Der geöffnete Greifer wird durch ein Hebezeug beispielsweise auf Klärschlamm abgesenkt und geschlossen. Danach wird er durch das Hebezeug angehoben. Über der Schlammgrube wird er angehalten. Flüssigkeit läuft durch die Filter 2 aus dem Greifer und tropft in die Grube. Durch Ausfahren der Kolbenstange 9 aus dem Presszylinder 8 wird der Presskolben 10 nach unten gedrückt, und die im Greifer befindliche Flüssigkeit wird durch die Filter 2 aus dem Greifer gedrückt. Wenn der gewünschte Gehalt an Trockensubstanz erreicht ist, wird der Presskolben 10 zurückgefahren, der Greifer wird über die Entladestelle gefahren und geöffnet, er entleert sich, und das nächste Arbeitsspiel kann beginnen.

## Patentansprüche

1. Greifer mit einer oder mehreren Greiferschalen, zum Fördern eines Gemisches aus Flüssigkeit und festen Stoffen, dadurch gekennzeichnet, daß in einer oder mehreren Greiferschalen, ein oder mehrere Filter eingebaut sind.

2. Greifer nach Anspruch 1, dadurch gekennzeichnet, daß die Filter auswechselbar sind.

3. Greifer nach Anspruch 1, dadurch gekennzeichnet, daß ein Kolben eingebaut ist, der die im Greifer befindliche Substanz zusammenpressen und Flüssigkeit durch die Filter auspressen kann.
